# EUROPÄISCHE PATENTSCHRIFT

(11) **EP 2 598 429 B1**
(45) Veröffentlichungstag und Bekanntmachung des Hinweises auf die Patenterteilung: **30.09.2015**
(21) Anmeldenummer: 11720401.6
(22) Anmeldetag: 19.05.2011
(51) Int. Cl.: B65B 3/14, B67C 3/26, B67C 3/22

(54) **FÜLLMASCHINE**
FILLING MACHINE
MACHINE DE REMPLISSAGE

(30) Priorität: 28.07.2010 DE 102010032573
(43) Veröffentlichungstag der Anmeldung: 05.06.2013
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2011/002501
(87) Internationale Veröffentlichungsnummer: WO 2012/013255

(56) Entgegenhaltungen:
- DE-A1-102007 014 702
- DE-A1-102007 030 559
- US-A- 2 813 555

## Beschreibung

Die Erfindung bezieht sich auf eine Füllmaschine gemäß dem Oberbegriff des Patentanspruchs 1, und wie aus der US 2 813 555 bekannt.

Füllmaschinen zum Füllen von Flaschen oder dergleichen Behältern, insbesondere auch zum Druckfüllen und/oder zum drucklosen Füllen von Flaschen oder dergleichen Behältern bei in Dichtlage mit dem jeweiligen Füllelement angeordneten Behältern sind in verschiedenen Ausführungen bekannt.

Unter "Druckfüllen" ist im Sinne der Erfindung allgemein ein Füllverfahren zu verstehen, bei dem der jeweils zu füllende Behälter in Dichtlage gegen das Füllelement anliegt und in der Regel vor der eigentlichen Füllphase, d.h. vor dem Öffnen des Flüssigkeitsventils über wenigstens einen gesteuerten, im Füllelement ausgebildeten Gasweg mit einem unter Druck stehenden Spanngas (Inertgas bzw. CO2-Gas) vorgespannt wird, welches dann während des Füllens von dem dem Behälter zufließenden Füllgut zunehmend als Rückgas aus den Behälterinnenraum verdrängt wird, und zwar ebenfalls über wenigstens einen gesteuerten, im Füllelement ausgebildeten Gasweg. Dieser Vorspannphase können weitere Behandlungsphasen vorausgehen, beispielsweise ein Evakuieren und/oder ein Spülen des Behälterinnenraums mit einem Inertgas, z.B. CO2-Gas usw., und zwar ebenfalls über die im Füllelement ausgebildeten Gaswege.

Unter "druckloses Füllen" ist im Sinne der Erfindung allgemein ein Füllverfahren zu verstehen, bei dem der zu füllende Behälter vorzugsweise mit seiner Behältermündung ebenfalls in Dichtlage gegen das jeweilige Füllelement anliegt und der Behälterinnenraum vor der eigentlichen Füllphase, d.h. vor dem Öffnen des Flüssigkeitsventils über gesteuerte, im Füllelement ausgebildete Gaswege vorbehandelt wird, beispielsweise evakuiert und/oder mit einem Inertgas, beispielsweise CO2-Gas gespült wird, wobei dann das während des Füllens von dem dem Behälter zufließenden Füllgut zunehmend verdrängte Gas als Rückgas über wenigstens einen gesteuerten, im Füllelement ausgebildeten Gasweg aus den Behälterinnenraum abgeführt wird.

"In Dichtlage mit dem Füllelement befindlicher Behälter" bedeutet im Sinne der Erfindung, dass der jeweils zu füllende Behälter in der dem Fachmann bekannten Weise mit seiner Behältermündung dicht an das Füllelement bzw. an eine dortige, die wenigstens eine Abgabeöffnung des Füllelementes umgebende Dichtung angepresst anliegt.

"Behälter"' sind im Sinne der Erfindung insbesondere Dosen und Flaschen aus Metall, Glas und/oder Kunststoff, aber auch andere Packmittel, die zum Abfüllen von flüssigen oder viskosen Produkten für ein Druckfüllen oder für ein druckloses Füllen geeignet sind.

Der Ausdruck "im Wesentlichen" bedeutet im Sinne der Erfindung Abweichungen von jeweils exakten Wert um +/- 10%, bevorzugt um +/- 5% und/oder Abweichungen in Form von für die Funktion unbedeutenden Änderungen.

Bei bekannten Füllmaschinen, insbesondere auch bei solchen umlaufender Bauart, bei denen die Füllstellen an einem Transportelement in Form eines um eine vertikale Maschinenachse umlaufend antreibbaren Rotors vorgesehen sind, weisen die Füllelemente jeweils mehrere steuerbare Gaswege mit jeweils wenigstens einem Steuerventil pro Gasweg auf, beispielsweise jeweils drei derartige Steuerventile, um eine hohe Flexibilität für die Füllmaschine zu erreichen, d.h. um insbesondere auch an das jeweilige Produkt optimal angepasste unterschiedliche Füllverfahren, wie Druckfüllen, druckloses Füllen usw. mit unterschiedlichen Behandlungsphasen, insbesondere auch mit unterschiedlichen Vor- und Nachbehandlungsphasen zu ermöglichen, wie beispielsweise Evakuieren und/oder Spülen des jeweiligen Behälterinnenraums vor dem Öffnen des Flüssigkeitsventils und/oder Beruhigen des Füllgutes und/oder Vorentlasten des Behälterinnenraums nach dem Schließen des Flüssigkeitsventils usw. Die Vielzahl der Steuerventile bedeutet einen erheblichen konstruktiven, montage- sowie steuerungstechnischen Aufwand. Aus der US 2,813,555 ist bereits ein einfaches Zwillings- oder Doppelventil bekannt, mittels welchem synchron zwei Behälter zeitgleich gefüllt werden können.

Aufgabe der Erfindung ist es, eine Füllmaschine aufzuzeigen, die ohne Einbußen ihrer Flexibilität hinsichtlich unterschiedlicher Füllverfahren und ohne Einbußen hinsichtlich der Qualität des Füllprozesses eine erhebliche Reduzierung des konstruktiven, montage- und steuerungstechnischen Aufwandes ermöglicht. Zur Lösung dieser Aufgabe ist eine Füllmaschine entsprechend dem Patentanspruch 1 ausgebildet

Die erfindungsgemäße Füllmaschine umfasst jeweils wenigstens zwei ein Füllelement aufweisende Füllstellen, die zu einer Funktions- oder Verfahrenseinheit zusammengefasst sind, wobei der wenigstens eine gesteuerte Gasweg bzw. das wenigstens eine Steuerventil dieses Gasweges für die Füllelemente einer jeden Funktions- und Verfahrenseinheit gemeinsam vorgesehen sind und durch die Maschinensteuerung der Füllmaschine gemeinsam gesteuert werden. Jede Füllstelle bzw. jedes Füllelement ist aber mit einem eigenständigen Messsystem ausgestattet, und zwar insbesondere zur Erfassung der Füllhöhe im jeweiligen Behälter und/oder der in den jeweiligen Behälter eingebrachten Füllgutmenge und/oder des Gewichtes des jeweiligen Behälters und zur Steuerung des Füllelementes bzw. dessen Flüssigkeitsventils in Abhängigkeit von dem Messsignal des Messsystems. Das Messsystem ist beispielsweise eine Sonde oder ein Rückgasrohr zur Erfassung und Einstellung der Füllhöhe, eine Volumen- oder Durchflussmesseinrichtung zur Erfassung der Füllgutmenge und/oder eine Wägezelle zur Erfassung des Gewichts.

Die erfindungsgemäßen Füllmaschine zeichnet sich durch die kennzeichnenden Merkmale des Anspruchs 1 aus.

Durch die erfindungsgemäße Ausbildung reduziert sich nicht nur die Anzahl der notwendigen Steuerventile gegenüber herkömmlichen Füllmaschinen um wenigstens 50%, sondern es wird auch eine erhebliche Reduzierung des steuerungstechnischen Aufwandes sowie des Montage- und Wartungsaufwandes erreicht, und zwar insbesondere auch unter Berücksichtigung des Umstandes, dass bei den heute üblichen Füllmaschinen jedes Füllelement wenigstens drei gesteuerte Gaswege mit jeweils drei Steuerventilen aufweist.

An den einzelnen Füllstellen sind auch jeweils ein Behälterträger sowie eine beispielsweise kurvengesteuerte Hubeinrichtung vorgesehen, mit der eine gesteuerte Relativbewegung zwischen dem Behälterträger und dem Füllelement, vorzugsweise eine Bewegung des Behälterträgers relativ zum Füllelement erzeugt wird, und zwar zum Anpressen des jeweiligen Behälters in Dichtlage gegen das Füllelemente und zum Freigeben des gefüllten Behälters von dem jeweiligen Füllelement. Die Hubeinrichtungen sind beispielsweise für sämtliche Füllelemente oder Füllstellen der FUllmaschine gesondert oder aber bevorzugt für die Füllelementen oder Füllstellen einer jeden Funktions- und Verfahrenseinheit gemeinsam vorgesehen, was insbesondere auch bei Behälterträgern für eine hängende Halterung der Behälter (z.B. PET-Flaschen) an einem unterhalb der Behälteröffnung vorgesehenen Behälterflansch (Neckring) zu einer weiteren Vereinfachung der Füllmaschine insbesondere in konstruktiver und steuerungstechnischer Hinsicht führt.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: in sehr schematischer Darstellung und in Draufsicht eine Füllmaschine umlaufener Bauart mit einer Vielzahl von am Umfang eines um eine vertikale Maschinenachse umlaufend antreibbaren Rotors angeordneten Füllstellen;
- Fig. 2: zwei in Drehrichtung des Rotors aufeinander folgende und eine Funktions- und Verfahrenseinheit bildende Füllstellen;
- Fig. 3: in schematischer perspektivischer Darstellung eine Füllmaschine umlaufener Bauart entsprechend einer weiteren Ausführungsform der Erfindung;
- Fig. 4: zwei in unterschiedlichen Füllebene angeordnete Füllstellen der Füllmaschine der Figur 3.

Die in den Figuren 1 und 2 allgemein mit 1 bezeichnete Füllmaschine dient zum Füllen von Behältern in Form von Flaschen 2 mit einem flüssigen Füllgut und ist als Füllmaschine umlaufender Bauart mit einem um eine vertikale Maschinenachse in Richtung des Pfeils A umlaufend antreibbaren Rotor 3 ausgebildet. Dieser weist an seinem Umfangsbereich eine Vielzahl von Füllstellen 4 bzw. 4a auf, die dort in gleichmäßigen Winkel- und Teilungsabständen um die Maschinenachse verteilt vorgesehen sind, und zwar derart, dass in Rotordrehrichtung A jeweils auf eine Füllstelle 4 eine Füllstelle 4a und auf jede Füllstelle 4a wieder eine Füllstelle 4 folgt. Jeweils eine Füllstelle 4 und eine Füllstelle 4a bilden in der nachstehend noch näher beschriebenen Weise eine Funktions- und Verfahrenseinheit 5. Bei der dargestellten Ausführungsform eilt die Füllstelle 4 der Füllstelle 4a in jeder Funktions- und Verfahrenseinheit 5 bezogen auf die Rotordrehrichtung A voraus.

Die leeren, zu füllenden Flaschen werden den Füllstellen 4 bzw. 4a jeweils einzeln an einem beispielsweise von einem Transportstern gebildeten Behältereinlauf 3.1 zugeführt. Die befüllten Flaschen 2 werden den Füllstellen 4 bzw. 4b über einen beispielsweise von einem Transportstern gebildeten Behälterauslauf entnommen, wie dies mit den Pfeilen B und C in der Figur 1 angedeutet ist.

In der Figur 2 sind zwei eine solche Funktions- und Verfahrenseinheit 5 bildenden Füllstellen 4 und 4a dargestellt, von denen die Füllstelle 4 im Wesentlichen aus einem Füllelement 6 und einem Behälterträger 7 und die Füllstelle 4a im Wesentlichen aus einem Füllelement 6a und einem Behälterträger 7a bestehen. Die Behälterträger 7 und 7a sind bei der dargestellten Ausführungsform so ausgeführt, dass die jeweilige Flasche 2 mit einem Flaschen- oder Mündungsflansch hängend an dem Behälterträger 7 bzw. 7a gehalten ist, und zwar mit ihrer Flaschenachse achsgleich mit einer vertikalen Füllelementachse FA. Die beiden Behälterträger 7 und 7a sind bei der dargestellten Ausführungsform jeweils kurvengesteuert in Richtung der Füllelementachse FA auf- und ab bewegbar, und zwar zwischen einem abgesenkten Zustand am Behältereinlauf 3.1 zur Aufnahme der jeweils zu füllenden Flasche 2 und am Behälterauslauf 3.2 zur Abgabe der jeweils gefüllten Flasche 2 und einem angehobenen Zustand bewegbar, in der die jeweilige Flasche 2 während des Füllprozesses mit ihrer Flaschenmündung in Dichtlage gegen das Füllelement 6 bzw. 6a angehoben ist.

Bei der dargestellten Ausführungsform ist die Hubbewegung sämtlicher Behälterträger 7 und 7a und damit auch der Behälterträger 7 und 7a jeder Funktions- und Verfahrenseinheit 5 individuell gesteuert und zwar durch Kurvenrollen 8, die mit einer nicht dargestellten, mit dem Rotor 3 nicht umlaufenden Steuerkurve zusammenwirken.

Die Füllelemente 6 und 6a sind bis auf nachstehend noch beschriebene Unterschiede identisch ausgebildet. Im Detail besitzt das Füllelement 6 einen in einem Füllelementgehäuse 9 ausgebildeten Flüssigkeitskanal 10, der an seinem oberen Bereich über eine Produktleitung 11 mit einem für sämtliche Füllelemente 6 und 6a der Füllmaschine 1 gemeinsamen Kessel 12 verbunden ist. Während des Füllbetriebes ist der Kessel 12 mit dem flüssigen Füllgut teilgefüllt, sodass im Kessel 12 über dem dortigen Füllgutspiegel ein Gasraum 12.1 und darunter ein Flüssigkeitsraum 12.2 gebildet sind, in den die Produktleitung 11 mündet.

In der Produktleitung 11 jedes Füllelementes 6 und 6a ist ein eigenständiger Durchflussmesser 13 angeordnet, dessen Signal das mengen- oder volumengenaue Füllen der Flaschen 2 steuert. An der Unterseite des Füllelementgehäuses 9 bildet der Flüssigkeitskanal 10 eine Abgabeöffnung 14 zur Abgabe des flüssigen Füllgutes in die jeweilige Flasche 2, die über eine nicht dargestellte, die Abgabeöffnung 14 ringförmig umschließende Dichtung mit ihrer Flaschenöffnung in Dichtlage am Füllelement 6 angeordnet ist.

Im Flüssigkeitskanal 10 ist in Strömungsrichtung des Füllgutes vor der Abgabeöffnung ein Flüssigkeitsventil 15 mit einem mit einer Ventilfläche an der Innenfläche des Flüssigkeitskanals 10 zusammenwirkenden Ventilkörper 16 vorgesehen, der an einem als Ventilstößel wirkenden Rückgasrohr 17 vorgesehen ist und mit diesem Rückgasrohr 17 durch eine Betätigungseinrichtung 18 zum Öffnen und Schließen des Flüssigkeitsventils 15 in Richtung der Füllelementachse FA gesteuert auf- und ab bewegbar ist.

Das mit seinem unteren, offene Ende über die ringförmige Abgabeöffnung 14 nach unten vorstehende Rückgasrohr 17 ist gemeinsamer Bestandteil mehrerer, im Füllelementgehäuse 9 ausgebildeter, steuerbarer Gaswege, mit denen das obere, ebenfalls offene und in eine geschlossene Kammer 19 hineinreichende Rückgasrohr 17 über diese Kammer in Verbindung steht.

Bei der dargestellten Ausführungsform weist jedes Füllelement 6 drei gesteuerte Gaswege mit jeweils einem den betreffenden Gasweg steuernden und vorzugsweise pneumatisch betätigbaren Steuerventil (Gaszylinder) 20, 21 und 22 auf. Über den das Steuerventil 20 enthaltenden Gasweg ist das Rückgasrohr 17 bei geöffnetem Steuerventil 20 mit einem am Rotor 3 für sämtliche Füllelemente 6 und 6a gemeinsamen Ringkanal 23 verbunden, der über wenigstens eine Leitung 24 an den Gasraum 12.1 des Kessels 12 angeschlossen ist. Über den das Steuerventil 22 aufweisenden Gasweg ist das Rückgasrohr 17 bei geöffnetem Steuerventil 22 mit einem am Rotor 3 für sämtliche Füllelemente 6 und 6a gemeinsamen Ringkanal 25 verbunden, der z.B. beim Füllen als Entlastungskanal (beim Druckfüllen) zum Entlasten nach dem Füllen oder aber als Vakuumkanal zum Evakuieren der Flaschen 2 vor dem Füllen usw. dient. Mit dem das Steuerventil 21 enthaltenden Gasweg ist bei geöffnetem Steuerventil 21 das Rückgasrohr 17 beispielsweise für ein langsames Entlasten der gefüllten Flasche 2 oder für ein langsames Restfüllen oder Bremsfüllen der jeweiligen Flasche 2 gedrosselt mit dem Ringkanal 25 verbunden. Selbstverständlich kann die Anzahl der gesteuerten Gaswege und damit die Anzahl der Steuerventile 20 - 22 auch größer als Drei sein.

Die Füllelemente 6a sind identisch mit den Füllelementen 6 ausgeführt, allerdings so, dass die im Füllelementgehäuse 9 der Füllelemente 6a ausgebildeten steuerbaren Gaswege Teil der steuerbaren Gaswege des jeweils zugeordneten Füllelementes 6 der Funktions- und Verfahrenseinheit 5 sind, d.h. die Steuerventile 20 - 22 sind für die beiden Füllelemente 6 und 6a jeder Funktions- und Verfahrenseinheit 5 nur einmal vorgesehen, und zwar bei der dargestellten Ausführungsform am jeweiligen Füllelement 6. Dementsprechend werden die Gaswege beider Füllelemente 6 und 6a einer jeden Funktions- und Verfahrenseinheit 5 gemeinsam gesteuert. Jedes Füllelement 6a ist aber über eine eigene Produktleitung 11 mit einem eigenen Durchflussmesser 13 an den Kessel 12 angeschlossen.

Das Öffnen der Flüssigkeitsventile 15 der beiden Füllelemente 6 und 6a erfolgt für jede Funktions- und Verfahrenseinheit 5 beispielsweise zeitgleich beispielsweise durch entsprechende Ansteuerung der Betätigungseinrichtungen 18. Ohne großen Steueraufwand kann aber das Öffnen des Flüssigkeitsventils 15 des Füllelementes 6a gegenüber dem Öffnen des Flüssigkeitsventils 15 des Füllelementes 6 in jeder Funktions- und Verfahrenseinheit 5 mit einer Zeitverzögerung, beispielsweise mit einer Zeitverzögerung von 100 Millisekunden erfolgen. Das Schließen des Flüssigkeitsventils 15 erfolgt an beiden Füllelementen 6 und 6a jeder Funktions- und Verfahrenseinheit 5 individuell gesteuert durch den Durchflussmesser 13 oder durch ein anderes die Füllhöhe in den Flaschen 2 und/oder die in die Flaschen 2 eingebrachte Füllgutmenge erfassendes Mess- oder Sensorelement, beispielsweise durch eine die Füllhöhe bestimmende Sonde, durch ein verlängertes Rückgasrohr, durch eine Wägeeinrichtung usw.

Durch die für die gesteuerten Gaswege der Füllelemente 6 und 6a jeder Funktions-und Verfahrenseinheit 5 gemeinsamen Steuerventile 20 - 22 ergibt sich eine erhebliche Reduzierung des konstruktiven Aufwandes, der Herstellungskosten und des steuerungstechnischen Aufwandes durch Reduzierung der Anzahl der erforderlichen Steuerventile 20 - 22 der Füllmaschine um wenigstens 50%. Die erfindungsgemäße Ausbildung ermöglicht es auch, den Winkel- oder Teilungsabstand zwischen den Füllstellen 4 und 4a zu reduzieren und damit bei gleichem Rotordurchmesser die Anzahl der Füllstellen zu erhöhen. So kann beispielsweise bei einer Füllmaschine zum Abfüllen von CO2 enthaltenden Produkten, z.B. zum Abfüllen von Bier, bei dem üblichen Durchmesser des Rotors die Anzahl der Füllstellen um wenigstens 10% erhöht werden.

Die Füllelemente 6 und 6a eignen sich für unterschiedliche Füllverfahren, beispielsweise für ein Druckfüllen der Flaschen 2 mit dem flüssigen Füllgut unter Vorspannen der Flaschen 2 vor dem Öffnen des Flüssigkeitsventils 15 mit einem unter Druck stehenden Spanngas aus dem Ringkanal 23 bzw. aus dem Gasraum 12.1 des Kessels 12, aber auch zum drucklosen Füllen, bei dem der dann ebenfalls mit einem Inertgas ausgefüllte Gasraum 12 mit Umgebungsdruck oder einem Druck geringfügig über dem Umgebungsdruck beaufschlagt ist.

In Abhängigkeit von dem jeweiligen Füllverfahren erfolgt über die die Steuerventile 20, 21 und 22 aufweisenden gesteuerten Gaswege die gemeinsame Steuerung z.B. der Evakuierungs-, Vorspann-, Beruhigungs- und Entlastungsphase des Füllprozesses an den beiden Füllelementen 6 und 6a jeder Funktions- und Verfahrenseinheit 5, und zwar mit in der Maschinensteuerung bzw. im dortigen Rechner hinterlegten Prozesszeiten, die für beide Füllelemente 6 und 6a sämtlicher Funktions- und Verfahrenseinheiten 5 gelten.

Vorstehend wurde davon ausgegangen, dass die Hubbewegurig sämtlicher Behälterträger 7 und 7a individuell gesteuert wird. Zur weiteren Vereinfachung und Reduzierung insbesondere auch des konstruktiven Aufwandes sowie zur weiteren Reduzierung des Teilungsabstandes der Füllstellen besteht auch die Möglichkeit, die Behälterträger 7 und 7a einer jeden Funktions- und Verfahrenseinheit 5 jeweils durch eine gemeinsame Hubeinrichtung anzuheben und abzusenken.
Die Figuren 3 und 4 zeigen in schematischer Darstellung eine Füllmaschine 1a, die sich von der Füllmaschine 1 im Wesentlichen nur dadurch unterscheidet, dass die Füllstellen 4 und 4a am Rotor 3a in zwei in Richtung der vertikalen Maschinenachse gegeneinander versetzten Füllebenen FE1 und FE2 vorgesehen sind, und zwar in jeder Füllebene FE1 und FE2 wieder die Füllstellen 4 und 4a, beispielsweise derart, dass unter jedem Füllelement 6 der oberen Füllebene FE1 ein Füllelement 6 der unteren Füllebene FE2 und unter jedem Füllelement 6a der oberen Füllebene FE1 ein Füllelement 6a der unteren Füllebene FE2 vorgesehen ist.

Die zu füllenden Flaschen 2 werden der Füllmaschine 1a bzw. den Füllstellen 4 und 4a in zwei Ebenen über dortige Behältereinläufe 3a.1 zugeführt. Die befüllten Flaschen 2 werden ebenfalls in zwei Ebenen an den Behälterausläufen 3a.2 den Füllstellen 4 und 4a entnommen. Ebenso wie bei der Füllmaschine 1 sind die jeweils eine Funktions- und Verfahrenseinheit bildenden Füllstellen 4 und 4a in jeder Füllebene FE1 und FE2 in Drehrichtung A des Rotors 3a aufeinander folgend vorgesehen, wobei zumindest die Flüssigkeitsventile der Füllelemente 6 und 6a jeder Funktions- und Verfahrenseinheit individuell steuerbar sind, während die Steuerventile 20, 21 und 22 für die Füllelemente jeder Funktions- und Verfahrenseinheit wieder gemeinsam vorgesehen sind. Die Behälterträger 7 und 7a jeder Funktions- und Verfahrenseinheit sind entweder individuell oder aber gemeinsam relativ zum zugehörigen Füllelement 6 bzw. 6a bewegbar.

Jeweils ein Füllelement 6 bzw. 6a der Füllebene FE1 und ein Füllelement 6 bzw. 6a der Füllebene FE2 sind über ihre Produktleitung 11 an eine gemeinsame, an den Flüssigkeitsraum 12.2 des Kessels 12 führende Produktleitung 26 angeschlossen, in der der bei dieser Ausführungsform für die Füllelemente 6 bzw. 6a beider Füllebenen FE1 und FE2 ein gemeinsamer Durchflussmesser 13 vorgesehen ist. Durch eine in der Produktleitung 11 der unteren Füllebene angeordnete, vorzugsweise einstellbare Drossel 27 ist erreicht, dass trotz des Niveauunterschiedes der Füllebenen FE1 und FE2 die je Zeiteinheit dem unteren Füllelement 6 bzw. 6a bei geöffnetem Flüssigkeitsventil 15 zufließende Füllgutmenge gleich der Füllgutmenge ist, die dem oberen Füllelement 6 bzw. 6a bei geöffnetem Flüssigkeitsventil 15 zufließt. Durch die Verwendung des gemeinsamen Durchflussmessers 13 erfolgt nicht nur das Öffnen, sondern auch das Schließen der Flüssigkeitsventile 15 der beiden jeweils über einander angeordneten Füllelemente 6 bzw. 6a zeitgleich, und zwar veranlasst durch das von dem Durchflussmesser 13 erzeugte Messsignal dann, wenn die von dem Durchflussmesser 13 erfasste Füllgutmenge gleich der doppelten, in jede Flasche 2 einzubringenden Füllgutmenge ist. Grundsätzlich besteht aber die Möglichkeit, in jeder Produktleitung 11 für jedes Füllelement 6 bzw. 6a einen eigenen Durchflussmesser 13 vorzusehen oder aber mit anderen Mess- oder Sensormitteln die in der jeweiligen Flasche erreichte Füllhöhe und/oder die in der jeweiligen Flasche eingebrachte Füllgutmenge individuell zu erfassen und damit die Flüssigkeitsventile der über einander angeordneten Füllelemente 6 bzw. 6a individuell zu steuern, d.h. bei Erreichen der gewünschten Füllguthöhe oder Füllgutmenge individuell zu schließen.

Die Erfindung wurde voranstehend an Ausführungsbeispielen beschrieben. Es versteht sich, dass zahlreiche Änderungen sowie Abwandlungen möglich sind, ohne dass dadurch der Umfang der nachstehenden Ansprüche verlassen wird. So ist es beispielsweise möglich, die die Gaswege der Füllelemente 6, 6a der jeweiligen Funktions- und Verfahrenseinheit 5 bzw. 5a steuernden Steuerventil nicht an einem der Füllelemente oder am dortigen Füllelementgehäuse 9 vorzusehen, sondern an einem gesonderten Steuerblock.

Vorstehend wurde davon ausgegangen, dass die einander zugeordneten bzw. jeweils eine Funktions- und Verfahrenseinheit 5 bildenden Füllelemente 6, 6a auch bei der in den Figuren 3 und 4 dargestellten Ausführungsform jeweils in einer gemeinsamen Füllebene FE1 und FE2 angeordnet sind. Grundsätzlich besteht aber die Möglichkeit, die einander zugeordneten Füllelemente 6, 6a jeweils in unterschiedlichen Füllebenen vorzusehen, beispielsweise die Füllelemente 6 in der oberen Füllebene FE1 und die Füllelemente 6a in der unteren Füllebene FE2 und dabei beispielsweise so, dass unter jedem Füllelement 6 das ihm zugeordnete Füllelement 6a vorgesehen ist, wobei dann wiederum das obere Füllelemente 6 und das untere Füllelement 6a eine Funktions-und Verfahrenseinheit 5 bilden, bei der die Steuerventile 20 - 22 für die Gaswege gemeinsam vorgesehen sind.

### Bezugszeichenliste

- 1, 1a: Füllmaschine
- 2: Flasche
- 3,3a: Rotor
- 4, 4a: Füllstelle
- 5: Funktions- und Verfahrenseinheit
- 6,6a: Füllelement
- 7, 7a: Behälterträger
- 8: Kurvenrolle
- 9: Füllelementgehäuse
- 10: Flüssigkeitskanal
- 11: Produktleitung
- 12: Kessel
- 13: Durchflussmesser
- 14: Abgabeöffnung
- 15: Flüssigkeitsventil
- 16: Ventilkörper
- 17: Rückgasrohr
- 18: Betätigungseinrichtung
- 19: Kammer
- 20 - 22: Steuerventil
- 23: Ringkanal
- 24: Leitung
- 25: Ringkanal
- 26: Produktleitung
- 27: Drossel
- A: Drehrichtung des Rotors
- B: Flaschenzuführung
- C: Flaschenabführung
- FA: Füllelementachse

## Patentansprüche

1. Füllmaschine zum Füllen von Behältern (2) mit einem flüssigen Füllgut, mit einer Vielzahl jeweils eine Füllstelle (4, 4a) bildenden Füllelementen (6, 6a) zum Füllen der jeweils an einer Füllstelle (4, 4a) angeordneten Behälter (2), wobei die an einem Transportelement, beispielsweise an einem Rotor (3, 3a) vorgesehenen Füllelemente (6, 6a) jeweils wenigstens einen an eine Produktleitung zum Zuführen des Füllgutes angeschlossenen und in einem Füllelementgehäuse (9) ausgeführten Flüssigkeitskanal (10), der wenigstens eine Abgabeöffnung für das Füllgut bildet und in dem wenigstens ein Flüssigkeitsventil (15) angeordnet ist, sowie wenigstens ein die Füllhöhe und/oder Füllgutmenge und/oder das Füllgutvolumen im jeweiligen Behälter (2) bestimmendes und für jedes Füllelement (6, 6a) gesondert vorgesehenes Messsystem (13) aufweisen, sowie mit wenigstens einem in oder an jedem Füllelement (6, 6a) ausgebildeten und mit wenigstens einem Steuerventil (20, 21, 22) versehenen gesteuerten Gasweg, , wobei jeweils wenigstens zwei Füllstellen (4, 4a) und deren Füllelemente (6, 6a) eine Funktions- und Verfahrenseinheit (5) bilden, wobei das wenigstens eine Steuerventil (20, 21, 22) für den wenigstens einen Gasweg sämtlicher Füllelemente (6, 6a) der jeweiligen Funktions- und Verfahrenseinheit (5) gemeinsam vorgesehen ist,
**dadurch gekennzeichnet, dass**
die Füllelemente (6, 6a) wenigstens drei durch jeweils ein Steuerventil (20, 21, 22) gesteuerte Gaswege aufweisen, wobei die Steuerventile (20, 21, 22) für sämtliche Füllelemente (6, 6a) jeder Funktions- und Verfahrenseinheit (5) gemeinsam vorgesehen sind, wobei die Steuerventile (20, 21, 22) oder deren Gaswege beispielsweise für ein Evakuieren des jeweiligen Behälters und/oder für ein Vorspannen des jeweiligen Behälters (2) mit einem Vorspanngas und/oder für ein Beruhigen des in Dichtlage mit dem Füllelement (6, 6a) angeordneten Behälters nach dem Füllen und/oder für ein Entlasten des gefüllten Behälters auf Umgebungsdruck ausgebildet sind.

2. Füllmaschine nach Anspruch 1, **dadurch gekennzeichnet, dass** jeweils wenigstens zwei am Transportelement (3, 3a) einander benachbarte, vorzugsweise in der Transportrichtung (A) des Transportelementes (3) aufeinander folgende Füllelemente (6, 6a) die jeweilige Funktions- und Verfahrenseinheit (5) bilden.

3. Füllmaschine nach Anspruch 1 oder 2, **dadurch gekennzeichnet, dass** jede Füllstelle (4, 4a) einen Behälterträger (7, 7a) aufweist, dass Hubmittel (8) zur Erzeugung einer gesteuerten Relativbewegung zwischen dem jeweiligen Füllelement (6, 6a) und dem zugehörigen Behälterträger (7, 7a), vorzugsweise zur Erzeugung einer gesteuerten Hubbewegung des Behälterträgers (7, 7a) relativ zu dem zugehörigen Füllelement (6, 6a) vorgesehen sind, und dass die Hubmittel (8) für sämtliche Füllstellen (4, 4a) gesondert oder für die Behälterträger (7, 7a) jeder Funktions- und Verfahrenseinheit (5) gemeinsam vorgesehen sind.

4. Füllmaschine nach einem der vorhergehenden Ansprüche, **dadurch gekennzeichnet, dass** die wenigstens drei gesteuerten, durch wenigstens jeweils ein Steuerventil (20, 21, 22) gesteuerten Gaswege ein Rückgasrohr (17), welches in den Innenraum des jeweiligen in Dichtlage mit dem Füllelement (6, 6a) befindlichen Behälters (2) mündet, mit einem für sämtliche Füllelemente der Füllmaschine oder für eine Gruppe von Füllelementen (6, 6a) der Füllmaschine gemeinsamen Gaskanal (23, 25) verbinden, der seinerseits beispielsweise mit einem Gasraum eines das Füllgut bereit stellenden Kessels (12) oder mit einer Vakuumquelle verbunden oder zur Atmosphäre hin entlüftet ist.

5. Füllmaschine nach einem der vorhergehenden Ansprüche, **dadurch gekennzeichnet, dass** sie für ein Druckfüllen und/oder für ein druckloses Füllen der in Dichtlage an den Füllelementen (6, 6a) angeordneten Behälter (2) ausgebildet sind.

6. Füllmaschine nach einem der vorhergehenden Ansprüche, **dadurch gekennzeichnet, dass** die von jeweils wenigstens zwei Füllelementen (6, 6a) gebildeten Funktions- und Verfahrenseinheiten (5) in einer einzigen Füllebene oder in wenigstens zwei in vertikaler Richtung gegeneinander versetzten Füllebenen (FE1, FE2) am Transportelement (3, 3a) vorgesehen sind.

7. Füllmaschine nach einem der vorhergehenden Ansprüche 1 bis 5, **dadurch gekennzeichnet, dass** die die jeweilige Funktions- und Verfahrenseinheit (5) bildenden Füllelemente (6, 6a) in wenigstens zwei unterschiedlichen Füllebenen vorgesehen sind.

8. Füllmaschine nach einem der vorhergehenden Ansprüche, **gekennzeichnet durch** Steuermittel zum zeitgleichen Öffnen der Flüssigkeitsventile (15) der Füllelemente (6, 6a) jeder Funktions- und Verfahrenseinheit (5) und/oder zum Öffnen der Flüssigkeitsventile (15) in der Weise, dass in jeder Funktions- und Verfahrenseinheit (5) das Flüssigkeitsventil (15) wenigstens eines Füllelementes (6, 6a), welches in einer Transportrichtung (A) des Transportelementes (3, 3a) auf ein Füllelement (6) derselben Funktions- und Verfahrenseinheit (5) folgt, zeitverzögert geöffnet wird, beispielsweise mit einer Zeitverzögerung von 60 bis 140 Millisekunden, bevorzugt mit einer Zeitverzögerung von 100 Millisekunden.

## Claims

1. Filling machine for filling containers (2) with a liquid filling material, comprising in each case a plurality of filling elements (6, 6a), which each form a filling point (4, 4a), and which fill the containers (2) arranged at the filling points (4, 4a), wherein the filling elements (6, 6a), which are provided on a transport element, for example on a rotor (3, 3a), each have at least one liquid channel (10), which is connected to a product line for supplying the filling material and is designed in a filling element housing (9), and which forms at least one dispensing opening for the filling material and is arranged in the at least one liquid valve (15), and at least one measuring system (13), which determines the filling height and/or filling material amount and/or the filling material volume in the particular container (2) and which is provided separately for each filling element (6, 6a), as well as with at least one gas path, formed in or at each filling element (6, 6a) and provided with at least one control valve (20, 21, 22), wherein in each case at least two filling points (4, 4a) and their filling elements (6, 6a) form a function and process unit (5), wherein the at least one control valve (20, 21, 22) for the at least one gas path of all the filling elements (6, 6a) of the respective function and process unit (5) is provided in common,
**characterised in that**
the filling elements (6, 6a) comprise at least three gas paths controlled in each case by a control valve (20, 21, 22), wherein the control valves (20, 21, 22) are provided in common for all the filling elements (6, 6a) of each function and process unit (5), wherein the control valves (20, 21, 22) or their gas paths, for example for an evacuation of the particular container, and/or for pretensioning of the particular container (2) with a pretension gas and/or for calming the container arranged in the sealed position with the filling element (6, 6a) after the filling and/or for depressurizing the filled container to ambient pressure.

2. Filling machine according to claim 1, **characterised in that** in each case at least two filling elements (6, 6a) adjacent to one another at the transport element (3, 3a), preferably following one another in the transport direction (A) of the transport element (3), form the respective function and process unit (5).

3. Filling machine according to claim 1 or 2, **characterised in that** each filling point (4, 4a) comprises a container carrier (7, 7a), that lifting means (8) for creating a controlled relative movement between the respective filling element (6, 6a) and the container carrier (7, 7a) relating to it, preferably for creating a controlled lifting movement of the container carrier (7, 7a) relative to the filling element (6, 6a) relating to it, and that the lifting means (8) for all the filling points (4, 4a) are provided separately or jointly for the container carriers (7, 7a) of each function and process unit (5).

4. Filling machine according to any one of the preceding claims, **characterised in that** the at least three gas paths, controlled in each case by at least one control valve (20, 21, 22), connect a return gas pipe (17), which opens into the interior of the respective container (2) located in the sealing position with the filling element (6, 6a), with a gas path (23, 25) which is common to all the filling elements of the filling machine or to a group of filling elements (6, 6a) of the filling machine, and which in turn is connected, for example, to a gas chamber of a boiler (12) providing the filling material, or to a vacuum source, or is vented to the atmosphere.

5. Filling machine according to any one of the preceding claims, **characterised in that** it is designed for a pressure filling and/or for pressureless filling of the containers (2) arranged in the sealing position at the filling elements (6, 6a).

6. Filling machine according to any one of the preceding claims, **characterised in that** the function and process units (5), formed in each case by at least two filling elements (6, 6a), are provided in one single filling plane or in at least two filling planes (FE1, FE2) offset in the vertical direction against one another at the transport element (3, 3a).

7. Filling machine according to any one of the preceding claims 1 to 5, **characterised in that** the filling elements (6, 6a) forming the respective function and process unit (5) are provided in at least two different filling planes.

8. Filling machine according to any one of the preceding claims, **characterised by** control means for the simultaneous opening of the liquid valves (15) of the filling elements (6, 6a) of each function and process unit (5) and/or for opening the liquid valves (15) in such a way that, in each function and process unit (5), the liquid valve (15) of at least one filling element (6, 6a), which follows on, in a transport direction (A) of the transport element (3, 3a), a filling element (6) of the same function and process unit (5), is opened with a time delay, for example, with a time delay of 60 to 140 milliseconds, and preferably with a time delay of 100 milliseconds.

## Revendications

1. Machine de remplissage servant à remplir des contenants (2) d'un produit de remplissage liquide, comprenant une pluralité d'éléments de remplissage (6, 6a), formant respectivement un poste de remplissage (4, 4a), servant à remplir les contenants (2) disposés respectivement au niveau d'un poste de remplissage (4, 4a), sachant que les éléments de remplissage (6, 6a) prévus au niveau d'un élément de transport, par exemple au niveau d'un rotor (3, 3a), présentent respectivement au moins un canal pour liquide (10) raccordé à une ligne de produit servant à amener le produit de remplissage et réalisé dans un boîtier d'élément de remplissage (9), lequel forme au moins une ouverture de distribution pour le produit de remplissage et dans lequel est disposé au moins une soupape de liquide (15), ainsi qu'au moins un système de mesure (13) déterminant le niveau de remplissage et/ou la quantité de produit de remplissage et/ou le volume de produit de remplissage dans le contenant (2) respectif et prévu séparément pour chaque élément de remplissage (6, 6a), et comprenant au moins une voie de gaz commandée réalisée dans ou au niveau de chaque élément de remplissage (6, 6a) et pourvue d'au moins une soupape de commande (20, 21, 22), sachant que respectivement au moins deux postes de remplissage (4, 4a) et leurs éléments de remplissage (6, 6a) forment une unité fonctionnelle et opérationnelle (5), sachant que la au moins une soupape de commande (20, 21, 22) est prévue en commun pour la au moins une voie de gaz de tous les éléments de remplissage (6, 6a) de l'unité fonctionnelle et opérationnelle (5) respective,
**caractérisée en ce**
**que** les éléments de remplissage (6, 6a) présentent au moins trois voies de gaz commandées par respectivement une soupape de commande (20, 21, 22), sachant que les soupapes de commande (20, 21, 22) sont prévues en commun pour tous les éléments de remplissage (6, 6a) de chaque unité fonctionnelle et opérationnelle (5), sachant que les soupapes de commande (20, 21, 22) ou leurs voies de gaz sont réalisées par exemple en vue d'une mise sous vide du contenant respectif et/ou en vue d'une précontrainte du contenant (2) respectif à l'aide d'un gaz de précontrainte et/ou en vue d'une stabilisation du contenant disposé en position étanche avec l'élément de remplissage (6, 6a) après le remplissage et/ou en vue d'une décharge du contenant rempli à une pression environnante.

2. Machine de remplissage selon la revendication 1, **caractérisée en ce que** respectivement au moins deux éléments de remplissage (6, 6a) adjacents au niveau de l'élément de transport (3, 3a), de préférence se suivant l'un l'autre dans le sens de transport (A) de l'élément de transport (3) forment l'unité fonctionnelle et opérationnelle (5) respective.

3. Machine de remplissage selon la revendication 1 ou 2, **caractérisée en ce que** chaque poste de remplissage (4, 4a) présente un support de contenant (7, 7a), **en ce que** des moyens de levage (8) servant à produire un mouvement relatif commandé entre l'élément de remplissage (6, 6a) respectif et le support de contenant (7, 7a) respectif, de préférence servant à produire un mouvement de levage commandé du support de contenant (7, 7a) par rapport à l'élément de remplissage (6, 6a) associé sont prévus, et **en ce que** les moyens de levage (8) sont prévus séparément pour tous les éléments de remplissage (4, 4a) et sont prévus en commun pour les supports de contenants (7, 7a) de chaque unité fonctionnelle et opérationnelle (5).

4. Machine de remplissage selon l'une quelconque des revendications précédentes, **caractérisée en ce que** les au moins trois voies de gaz commandées commandées par au moins respectivement une soupape de commande (20, 21, 22) relient un tube de reflux de gaz (17), qui débouche dans l'espace intérieur du contenant (2) respectif se trouvant en position étanche avec l'élément de remplissage (6, 6a), à un canal pour gaz (23, 25) commun à tous les éléments de remplissage de la machine de remplissage ou à un groupe d'éléments de remplissage (6, 6a) de la machine de remplissage (23, 25), lequel est relié pour sa part par exemple à un espace de gaz d'une chaudière (12) fournissant le produit de remplissage ou à une source de vide ou évacue l'air dans l'atmosphère.

5. Machine de remplissage selon l'une quelconque des revendications précédentes, **caractérisée en ce qu'**elle est réalisée en vue d'un remplissage sous pression et/ou d'un remplissage sans pression des contenants (2) disposés en position étanche au niveau des éléments de remplissage (6, 6a).

6. Machine de remplissage selon l'une quelconque des revendications précédentes, **caractérisée en ce que** les unités fonctionnelles et opérationnelles (5) formées par respectivement au moins deux éléments de remplissage (6, 6a) sont prévues au niveau de l'élément de transport (3, 3a) dans un unique plan de remplissage ou dans au moins deux plans de remplissage (FE1, FE2) décalés l'un par rapport à l'autre dans la direction verticale.

7. Machine de remplissage selon l'une quelconque des revendications 1 à 5, **caractérisée en ce que** les éléments de remplissage (6, 6a) formant l'unité fonctionnelle et opérationnelle (5) respective sont prévus dans au moins deux plans de remplissage différents.

8. Machine de remplissage selon l'une quelconque des revendications précédentes, **caractérisée par** des moyens de commande servant à ouvrir en même temps les soupapes de liquide (15) des éléments de remplissage (6, 6a) de chaque unité fonctionnelle et opérationnelle (5) et/ou servant à ouvrir les soupapes de liquide (15) de telle manière que dans chaque unité fonctionnelle et opérationnelle (5) la soupape de liquide (15) au moins d'un élément de remplissage (6, 6a), qui suit dans un sens de transport (A) de l'élément de transport (3, 3a) un élément de remplissage (6) de la même unité fonctionnelle et opérationnelle (5), est ouverte avec un décalage temporel, par exemple avec un décalage temporel allant de 60 à 140 millisecondes, de manière préférée avec un décalage temporel de 100 millisecondes.
